# EUROPÄISCHE PATENTSCHRIFT

(11) **EP 2 067 621 B1**
(45) Veröffentlichungstag und Bekanntmachung des Hinweises auf die Patenterteilung: **27.10.2010**
(21) Anmeldenummer: 08019877.3
(22) Anmeldetag: 14.11.2008
(51) Int. Cl.: B41F 23/08, B41F 13/008

(54) **Verfahren zum Betreiben einer Bogendruckmaschine mit Lackwerk**
Method of operating a sheet printing press with lacquering unit
Procédé pour faire fonctionner une presse d'impression de feuilles avec groupe de vernissage

(30) Priorität: 04.12.2007 DE 102007058284
(43) Veröffentlichungstag der Anmeldung: 10.06.2009
(73) Patentinhaber: manroland AG, 63075 Offenbach (DE)
(72) Erfinder: Schölzig, Jürgen, Dipl.-Ing., 55126 Mainz (DE)
(74) Vertreter: Stahl, Dietmar

(56) Entgegenhaltungen:
- EP-A- 1 652 665
- EP-A- 1 757 448
- EP-A- 1 911 582
- DE-A1- 4 223 583
- DE-A1- 10 040 519
- DE-A1- 19 603 666
- DE-A1-102005 018 677
- DE-B3-102005 036 786

## Beschreibung

Die Erfindung betrifft ein Verfahren zum Betreiben einer Bogendruckmaschine gemäß dem Oberbegriff des Anspruchs 1.

In einer Bogendruckmaschine werden Druckbogen zum Bedrucken durch mehrere Druckwerke bewegt. Jedes Druckwerk verfügt über einen Gegendruckzylinder, einen auf dem Gegendruckzylinder abrollenden Übertragungszylinder und einen auf dem Übertragungszylinder abrollenden Formzylinder, wobei der Übertragungszylinder auch als Gummizylinder und der Formzylinder auch als Plattenzylinder bezeichnet wird. Bogendruckmaschinen können zusätzlich zu den Druckwerken weiterhin Lackwerke aufweisen, um die in den Druckwerken bedruckten Druckbogen zusätzlich zu lackieren. Ein Lackwerk verfügt über einen Gegendruckzylinder und einen auf dem Gegendruckzylinder abrollenden Formzylinder.

Insbesondere zur Anpassung einer Bogendruckmaschine an einen neuen Druckauftrag müssen an den Druckwerken und den Lackwerken derselben Rüstaufgaben ausgeführt werden, so z. B. ein Druckformwechsel an den Formzylindern der Druckwerke und ein Lackformwechsels an den Formzylindern der Lackwerke. Zur Erhöhung der Verfügbarkeit einer Druckmaschine für den Druckprozess müssen Rüstaufgaben innerhalb kürzester Zeit durchgeführt werden, weshalb Rüstaufgaben an den Druckwerken weitestgehend parallelisiert zu Rüstaufgaben an den Lackwerken durchgeführt werden. Dabei stellt ein Lackformwechsel an den Lackwerken der Bogendruckmaschine eine kritische Größe dar, da in einem Lackwerk der Formzylinder des Lackwerks auf dem Gegendruckzylinder desselben, dem eine Greifereinrichtung zum Transport der Druckbogen zugeordnet ist, abrollt, weshalb bei Ausführung des Lackformwechsels sowie nach Ausführung des Lackformwechsels gewährleistet sein muss, dass keine Kollisionsgefahr zwischen dem Formzylinder und dem Gegendruckzylinder zugeordneten Greifern besteht.

DE 102 2005 018 677 A1 offenbart einen Antrieb für eine Verarbeitungsmaschine, speziell eine Druck- bzw. Lackiermaschine, sowie ein Verfahren zu deren Antreiben. Zur Verarbeitung des Bogenmaterials werden die Zylinder und Trommeln für den Bedruckstofftransport sowie die in den einzelnen Werken angeordneten Plattenzylinder bzw. Formzylinder über einen gemeinsamen Räderzug von wenigstens einem Antriebsmotor eines Hauptantriebs nebst zugeordneter Maschinensteuerung angetrieben. Zum Druckplattenwechsel wird der Hauptantrieb mit Räderzug vom jeweiligen Platten-/Formzylinder getrennt und anschließend wird ein Hilfsantrieb aktiviert, welcher den Platten-/Formzylinder in eine Druckendeposition verdreht und positioniert. Danach werden die Druckplattenwechselabläufe durchgeführt und der Platten-/Formzylinder zum Fixieren der Druckplatte in die Druckanfangsposition verdreht und positioniert. Anschließend wird der Hauptantrieb mit Räderzug stillgesetzt und der aktuelle Istwinkel der Verarbeitungsmaschine ermittelt. Danach verdreht der aktivierte Hilfsantrieb den Platten-/Formzylinder in die dem Istwinkel entsprechende Einkuppelposition und in dieser Einkuppelposition wird der Hauptantrieb mit Räderzug zum Platten-/Formzylinder eingekuppelt.

EP-A- 1 757 448 offenbart ein Verfahren zum Betreiben einer Druckmaschine, speziell zum Durchführen eines fliegenden Plattenwechsels an mindestens einem Druckwerk einer Druckmaschine, während andere Druckwerke im Fortdruck betrieben werden. Die Formzylinder der im Fortdruck betriebenen Druckwerke werden von jeweils einem Eigenantrieb bzw. Direktantrieb direkt angetrieben und die Farbwerke und ggf. die Feuchtwerke der im Fortdruck betriebenen Druckwerke werden von einem Hauptantrieb angetrieben. An dem Druckwerk, an dem ein Druckplattenwechsel durchgeführt wird, werden die Farbauftragwalze sowie ggf. die Feuchtauftragwalze vom jeweiligen Formzylinder abgestellt. Bei Druckplattenwechsel an einem Druckwerk wird das Farbwerk und ggf. das Feuchtwerk weiterhin vom Hauptantrieb angetrieben oder von dem am jeweiligen Plattenzylinder zugeordneten Einzelantrieb bzw. Direktantrieb angetrieben.

Es besteht daher Bedarf an Verfahren zum Betreiben einer Bogendruckmaschine, mit welchen trotz dieser Problematik Lackformwechsel in Lackwerken parallel zu Rüstaufgaben an Druckwerken einer Bogendruckmaschine durchgeführt werden können.

Hiervon ausgehend liegt der vorliegenden Erfindung das Problem zugrunde, ein neuartiges Verfahren zum Betreiben einer Bogendruckmaschine zu schaffen.

Dieses Problem wird nach einem ersten Aspekt der Erfindung durch ein Verfahren gemäß Anspruch 1 gelöst. Hiernach ist ein Lackformwechsel an einem Formzylinder eines Lackwerks derart parallelisiert zu Rüstaufgaben an dem oder jedem Druckwerk durchführbar, dass zum Lackformwechsel das jeweilige Lackwerk vollständig von einem Hauptantrieb der Bogendruckmaschine abgekoppelt und die Zylinder des jeweiligen Lackwerks von einem separaten Antrieb angetrieben werden, und dass nach Ausführung des Lackformwechsels das jeweilige Lackwerk zumindest teilweise wieder synchron bzw. registerhaltig an den Hauptantrieb der Bogendruckmaschine angekoppelt wird.

Das Problem kann auch nach einem zweiten Aspekt gelöst werden. Hiernach ist ein Lackformwechsel an einem Formzylinder eines Lackwerks derart parallelisiert zu Rüstaufgaben an dem oder jedem Druckwerk durchführbar, dass zum Lackformwechsel der Gegendruckzylinder des jeweiligen Lackwerks an einem Hauptantrieb der Bogendruckmaschine angekoppelt bleibt, wohingegen der Formzylinder des jeweiligen Lackwerks vom Hauptantrieb abgekoppelt ist und von einem separaten Antrieb angetrieben wird, und dass nach Ausführung des Lackformwechsels der Formzylinder des jeweiligen Lackwerk wieder synchron bzw. registerhaltig zum Gegendruckzylinder des jeweiligen Lackwerks angetrieben wird. Mit den Verfahren nach beiden Aspekten der hier vorliegende Erfindung können Lackformwechsel parallelisiert zu Rüstaufgaben an Druckwerken, insbesondere zu Druckformwechseln an Druckwerken, durchgeführt werden, ohne dass im Bereich des Lackwerks eine Kollisionsgefahr zwischen dem Formzylinder des Lackwerks und dem Gegendruckzylinder des Lackwerks zugeordneten Greifern besteht.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Darstellung einer Bogendruckmaschine zur Verdeutlichung des erfindungsgemäßen Verfahrens.

Die hier vorliegende Erfindung betrifft ein Verfahren zum Betreiben einer Bogendruckmaschine, wobei das erfindungsgemäße Verfahren nachfolgend unter Bezugnahme auf Fig. 1 beschrieben wird. So zeigt Fig. 1 eine Bogendruckmaschine 10 mit einem Anleger 11 und einem Ausleger 12, wobei zwischen dem Anleger 11 und dem Ausleger 12 im gezeigten Ausführungsbeispiel acht Druckwerke 13, zwei Lackwerke 14 und ein Trocknungsmodul 15 positioniert sind. Zu bedruckende Druckbogen werden ausgehend vom Anleger 11 zuerst durch die Druckwerke 13 und dann durch die Lackwerke 14 bewegt, wobei bedruckte Druckbogen im Bereich des Auslegers 12 aus der Bogendruckmaschine ausgeschleust werden.

Im Unterschied zu dem in Fig. 1 gezeigten Ausführungsbeispiel einer Bogendruckmaschine ist es auch möglich, dass alternativ oder zusätzlich Lackwerke den Druckwerken vorgeordnet sind oder dass Lackwerke zwischen Druckwerken positioniert sind.

Jedes Druckwerk 13 verfügt über einen Gegendruckzylinder 16, einen auf dem Gegendruckzylinder 16 abrollenden Übertragungszylinder 17, einen auf dem Übertragungszylinder 17 abrollenden Formzylinder 18, ein nicht-dargestelltes Farbwerk sowie vorzugsweise ein nicht-dargestelltes Feuchtwerk. Die Übertragungszylinder 17 der Druckwerke 13 werden auch als Gummizylinder und die Formzylinder 18 derselben als Plattenzylinder bezeichnet.

Zwischen benachbarten Druckwerken 13 sind im gezeigten Ausführungsbeispiel Transferzylinder 19 angeordnet, mit Hilfe derer die zu bedruckenden Druckbogen von einem Druckwerk 13 zu einem nachfolgenden Druckwerk 13 transportiert werden können. Gemäß Fig. 1 ist einer dieser Zylinder als Transfer- und Wendezylinder 20 ausgebildet, so dass die Druckbogen beidseitig bedruckt werden können.

Jedes Lackwerk 14 verfügt ebenfalls über einen Gegendruckzylinder 21, wobei auf dem Gegendruckzylinder 21 der Lackwerke 14 ein Formzylinder 22 derselben abrollt. Weiterhin verfügt jedes Lackwerk über ein Lackauftragwerk 23. Auf den Formzylindern 22 der Lackwerke 14 sind Lackformen positioniert. Auf den Formzylindern 18 der Druckwerke 16 sind Druckformen positioniert.

Im gezeigten Ausführungsbeispiel ist zwischen den beiden Lackwerken 14 das Trocknungsmodul 15 angeordnet. Zwischen den benachbarten Lackwerken 14 sind ebenso Transferzylinder 19 positioniert wie zwischen benachbarten Druckwerken 13 sowie zwischen dem letzten Druckwerk 13 und dem sich hieran anschließenden Lackwerk 14.

Zur Umrüstung einer Bogendruckmaschine an z. B. einen neuen Druckauftrag müssen sowohl im Bereich der Druckwerke 13 als auch im Bereich der Lackwerke 14 Rüstaufgaben durchgeführt werden, wobei Rüstaufgaben an den Lackwerken 14 parallelisiert zu Rüstaufgaben an den Druckwerken 13 durchgeführt werden sollen.

Die hier vorliegende Erfindung betrifft nun solche Verfahren zum Betreiben einer Bogendruckmaschine 10, mit Hilfe derer Lackformwechsel an den Formzylindern 22 der Lackwerke 14 parallelisiert zu Rüstaufgaben an den Druckwerken 13, insbesondere parallelisiert zu Druckformwechseln an den Formzylindern 18 der Druckwerke 13 und/oder parallelisiert zum Waschen von Übertragungszylindem und/oder von Gegendruckzylindern, durchgeführt werden können.

Nach einem ersten Aspekt der hier vorliegenden Erfindung ist ein Lackformwechsel an den Formzylindern 22 der Lackwerke 14 derart parallelisiert zu Rüstaufgaben an den Druckwerken 13 durchführbar, dass zum Lackformwechsel das jeweilige Lackwerk 14 vollständig von einem Hauptantrieb der Bogendruckmaschine abgekoppelt wird und die Zylinder des jeweiligen Lackwerks 14, also sowohl der Gegendruckzylinder 21 als auch der Formzylinder 22 des jeweiligen Lackwerks 14, von einem separaten Antrieb angetrieben werden. Nach Ausführung des Lackformwechsels wird das jeweilige Lackwerk zumindest teilweise wieder synchron bzw. registerhaltig an den Hauptantrieb der Bogendruckmaschine angekoppelt.

Als separater Antrieb kann dabei jedem Lackwerk 14 entweder ein Hilfsantrieb oder ein Direktantrieb zugeordnet sein, wobei ein Hilfsantrieb ausschließlich zu Rüstzwecken und ein Direktantrieb zu Rüstzwecken sowie im Fortdruck verwendet werden kann.

Dann, wenn den Lackwerken 14 als separate Antriebe Hilfsantriebe zugeordnet sind, wird nach Ausführung des Lackformwechsels das gesamte Lackwerk 14 synchron bzw. registerhaltig an den Hauptantrieb der Bogendruckmaschine angekoppelt, so dass im Fortdruck alle Zylinder des jeweiligen Lackwerks 14, also Gegendruckzylinder 21 und Formzylinder 22, vom Hauptantrieb der Bogendruckmaschine angetrieben werden.

Dann hingegen, wenn den Lackwerken 14 als separate Antriebe Direktantriebe zugeordnet sind, wird nach Ausführung des Lackformwechsels ausschließlich der Gegendruckzylinder 21 des jeweiligen Lackwerks 14 registerhaltig an den Hauptantrieb angekoppelt, so dass im Fortdruck die Gegendruckzylinder 21 der Lackwerke 14 vom Hauptantrieb der Bogendruckmaschine angetrieben werden, wohingegen die Formzylinder 22 der Lackwerke 14 im Fortdruck von den Direktantrieben synchron zum Hauptantrieb eigenmotorisch angetrieben werden. Im Notbetrieb z.B. bei Ausfall des Direktantriebs kann der Formzylinder auch vom Hauptantrieb angetrieben werden.

Im Fortdruck werden alle Zylinder der Druckwerke 13, also-die Gegendruckzylinder 16, die Übertragungszylinder 17 und die Formzylinder 18 derselben, vom Hauptantrieb der Bogendruckmaschine angetrieben. Alternativ ist es auch möglich, dass im Fortdruck der Bogendruckmaschine ausschließlich die Gegendruckzylinder 16 und Übertragungszylinder 17 der Druckwerke 13 vom Hauptantrieb der Bogendruckmaschine angetrieben werden, dass hingegen die Formzylinder 18 der Druckwerke 13 von den Formzylindern zugeordneten Direktantrieben synchron zum Hauptantrieb eigenmotorisch angetrieben werden.

An dieser Stelle sei darauf hingewiesen, dass es sich bei den Lackformen sowohl um Lackplatten als auch um Lacktücher oder auch um Lacksleeves handeln kann. Ebenso kann es sich bei den Druckformen um Druckplatten oder um Drucksleeves handeln.

Dann, wenn Lackplatten oder Lacktücher mit einem metallischen Träger oder Kunststoffträger verwendet werden, kann ein automatisierter, insbesondere ein vollautomatischer oder teilautomatischer, Lackplattenwechsel mit Hilfe eines Wechselautomaten durchgeführt werden. Solche Wechselautomaten umfassen eine automatische Spannschiene im Bereich des Formzylinders 22 des jeweiligen Lackwerks, einen Wechselschacht zur Bevorratung der Lackplatten sowie gegebenenfalls eine Andrückrolle am Formzylinder zur Führung der Lackplatte.

Nach einem zweiten Aspekt der hier vorliegenden Erfindung wird ein Lackformwechsel an den Formzylindern 22 der Lackwerke 14 derart parallelisiert zu Rüstaufgaben an den Druckwerken durchgeführt, dass zum Lackformwechsel der Gegendruckzylinder 21 des jeweiligen Lackwerks 14 an einem Hauptantrieb der Bogendruckmaschine 10 angekoppelt bleibt, wohingegen der Formzylinder 22 des jeweiligen Lackwerks 14 vom Hauptantrieb abgekoppelt ist und von einem separaten Antrieb angetrieben wird. Bei dem separaten Antrieb kann es sich wiederum um einen Hilfsantrieb, der ausschließlich für Rüstaufgaben verwendet wird, oder um einen Direktantrieb, der auch im Fortdruck verwendet wird, handeln. Nach Ausführung des Lackformwechsels wird der Formzylinder des jeweiligen Lackwerks 14 wieder synchron zum Gegendruckzylinder 21 des jeweiligen Lackwerks 14 und damit zum Hauptantrieb angetrieben. Zum Lackformwechsel wird der Formzylinder 22 des jeweiligen Lackwerks 14 vom Gegendruckzylinder 21 desselben abgestellt, vom Gegendruckzylinder 21 abgekoppelt und von einem dem Lackwerk 14 zugeordneten separaten Antrieb angetrieben, der, wie bereits erwähnt, entweder als Hilfsantrieb oder als Direktantrieb ausgeführt ist.

Dann, wenn der separate Antrieb als Hilfsantrieb ausgebildet ist, wird zum Fortdruck nach Ausführen des Lackformwechsels der Formzylinder 22 des jeweiligen Lackwerks 14 wieder an den Gegendruckzylinder 21 desselben angestellt und an denselben angekoppelt, wobei dann alle Zylinder des jeweiligen Lackwerks 14 im Fortdruck vom Hauptantrieb der Bogendruckmaschine angetrieben werden.

Dann hingegen, wenn der separate Antrieb als Direktantrieb ausgebildet ist, wird zum Fortdruck der Formzylinder 22 des jeweiligen Lackwerks 14 wieder an den Gegendruckzylinder angestellt, der Formzylinder 22 bleibt hingegen vom Gegendruckzylinder 21 des jeweiligen Lackwerks 14 abgekoppelt, so dass im Fortdruck der Gegendruckzylinder 21 des jeweiligen Lackwerks vom Hauptantrieb der Bogendruckmaschine und der Formzylinder 22 des jeweiligen Lackwerks vom Direktantrieb eigenmotorisch synchron zum Hauptantrieb angetrieben wird.

Im Fortdruck wird dann, wenn dem Lackwerk 14 ein Direktantrieb zugeordnet ist, eine Grobsynchronisation zwischen dem Formzylinder 22 und dem Gegendruckzylinder 21 des jeweiligen Lackwerks 14 über eine Hilfsverzahnung oder über ein Überlagerungsgetriebe oder über eine sonstige Synchronisationseinrichtung gewährleistet.

Bei Durchführung eines Lackformwechsels nach dem zweiten Aspekt der Erfindung kann zwischen dem Formzylinder 22 und dem Gegendruckzylinder 21 des jeweiligen Lackwerks 14 eine Schutzeinrichtung durch z. B. Einfahren oder Einschwenken positioniert werden. Hierdurch kann im Bereich eines Lackwerks 14 eine Trennung von Arbeitsbereichen erfolgen, um so z. B. im Bereich der Gegendruckzylinder 21 einen Waschvorgang durchzuführen, während oberhalb im Bereich der Formzylinder 22 ein Lackformwechsel erfolgt. Hierdurch können parallel im Lackwerk unterschiedliche Rüstaufgaben durchgeführt werden.

Dann, wenn parallel zum Lackformwechsel am Formzylinder des jeweiligen Lackwerks die Druckmaschine im Fortdruck betrieben wird, dient die Schutzeinrichtung der Trennung der Arbeitsbereiche und der Bogenführung im Bereich des Lackwerks.

Durch das Abschwenken oder Abstellen des eigenmotorisch angetriebenen Formzylinders relativ zum Gegendruckzylinder des Lackwerks und das Einbringen einer als Bogenführung dienenden Schutzeinrichtung zwischen den Formzylinder und den Gegendruckzylinder des Lackwerks ist es auch möglich, bei nicht genutztem Lackwerk den Formzylinder desselben zur Energieeinsparung still zu setzen. Bei Wiederbenutzung des Lackwerks kann dann wieder der Formzylinder synchron zum Gegendruckzylinder mittels Direktantrieb betrieben werden.

Auch nach dem zweiten Aspekt der hier vorliegenden Erfindung ist es möglich, dass im Fortdruck entweder alle Zylinder der Druckwerke 13 vom Hauptantrieb der Bogendruckmaschine angetrieben werden, oder dass ausschließlich der Gegendruckzylinder und der Übertragungszylinder der Druckwerke 13 vom Hauptantrieb angetrieben werden, wohingegen der Formzylinder derselben synchron von einem Direktantrieb des jeweiligen Druckwerks 13 eigenmotorisch angetrieben wird.

Dann, wenn einem Formzylinder 22 eines Lackwerks 14 ein Direktantrieb zugeordnet ist, ist die auf dem Formzylinder 22 des jeweiligen Lackwerks 14 positionierte Lackform über den Direktantrieb des Formzylinders 22 des Lackwerks relativ zu den Druckwerken 13 umfangsregisterbar.

Weiterhin ist es dann möglich, den Druckanfang im entsprechenden Lackwerk 14 zum Druckanfang in den Druckwerken 13 auszurichten bzw. zu korrigieren.

Neben einer solchen Druckanfangskorrektur ist dann, wenn einem Lackwerk 14 ein Direktantrieb zugeordnet ist, auch eine Drucklängenkorrektur möglich, wobei bei einer Drucklängenkorrektur der Formzylinder 22 des jeweiligen Lackwerks 14 über den Umfang bzw. die Länge einer Lackform gesehen der Formzylinder 22 beschleunigt und/oder abgebremst wird, um eine Drucklängenkorrektur relativ zu den Druckwerken 13 zu ermöglichen. Um bei einer solchen Drucklängenkorrektur eine Übereinstimmung im Druckanfang von Lackwerken und Druckwerken zu ermöglichen, wird ein Ausgleich zum Beschleunigen und/oder Abbremsen über die Länge der Lackform in den Spannkanal des Formzylinders 22 des jeweiligen Lackwerks 14 gelegt.

Eine Umfangsregisterkorrektur und/oder Druckanfangskorrektur und/oder Drucklängenkorrektur ist bei beiden Aspekten der hier vorliegenden Erfindung dann möglich, wenn den Lackwerken 14 bzw. den Formzylindern 22 derselben Direktantriebe zugeordnet sind.

Bei Einsatz des erfindungsgemäßen Verfahrens nach dem zweiten Aspekt der hier vorliegenden Erfindung ist dann, wenn zwei oder mehr Lackwerke 14 in der Bogendruckmaschine vorhanden sind, ein fliegender Lackformwechsel derart möglich, dass mindestens ein Lackwerk im Fortdruck der Bogendruckmaschine zum Lackieren benutzt wird, während an mindestens einem anderen Lackwerk Rüstarbeiten vorgenommen werden. Nach Abschluss der Rüstarbeiten kann dann mit einem umgerüsteten Lackwerk lackiert werden, wohingegen ein zuvor zum Lackieren verwendetes Lackwerk umgerüstet wird.

### Bezugszeichenliste

- 10: Bogendruckmaschine
- 11: Anleger
- 12: Ausleger
- 13: Druckwerk
- 14: Lackwerk
- 15: Trocknungsmodul
- 16: Gegendruckzylinder
- 17: Übertragungszylinder
- 18: Formzylinder
- 19: Transferzylinder
- 20: Transfer- und Wendezylinder
- 21: Gegendruckzylinder
- 22: Formzylinder
- 23: Lackauftragwerk

## Patentansprüche

1. Verfahren zum Betreiben einer Bogendruckmaschine (10), wobei die Bogendruckmaschine (10) einen Anleger (11), einen Ausleger (12), mindestens ein Druckwerk (13), mindestens ein Lackwerk (14) und mehrere Antriebe aufweist, wobei jedes Druckwerk (13) mehrere Zylinder (16 bis 18), nämlich einen Gegendruckzylinder (16), einen auf dem Gegendruckzylinder (16) abrollenden Übertragungszylinder (17) und einen auf dem Übertragungszylinder (17) abrollenden Formzylinder (18), aufweist, wobei jedes Lackwerk (14) mehrere Zylinder (21, 22), nämlich einen Gegendruckzylinder (21) und einen auf dem Gegendruckzylinder (21) abrollenden Formzylinder (22), aufweist, wobei auf dem Formzylinder (18) des oder jedes Druckwerks (13) jeweils mindestens eine Druckform und auf dem Formzylinder (22) des oder jedes Lackwerks (14) jeweils mindestens eine Lackform positioniert sind, und wobei Rüstaufgaben an dem oder jedem Lackwerk (14) parallelisiert zu Rüstaufgaben an dem oder jedem Druckwerk (13) durchführbar sind und ein Lackformwechsel an einem Formzylinder (22) eines Lackwerks (14) parallelisiert zu Rüstaufgaben an dem oder jedem Druckwerk (13) durchführbar ist,
**dadurch gekennzeichnet,**
**dass,** dass zum Lackformwechsel das jeweilige Lackwerk (14) vollständig von einem Hauptantrieb der Bogendruckmaschine (10) abgekoppelt und die Zylinder (21, 22) des jeweiligen Lackwerks (14) von einem separaten Antrieb angetrieben werden, und dass nach Ausführung des Lackformwechsels das jeweilige Lackwerk (14) zumindest teilweise wieder synchron bzw. registerhaltig an den Hauptantrieb der Bogendruckmaschine (10) angekoppelt wird.

2. Verfahren nach Anspruch 1,
**dadurch gekennzeichnet,**
**dass** zum Lackformwechsel alle Zylinder (21, 22) des jeweiligen Lackwerks (14) von einem dem Lackwerk (14) zugeordneten Hilfsantrieb angetrieben werden, und dass im Fortdruck alle Zylinder (21, 22) des jeweiligen Lackwerks (14) vom Hauptantrieb der Bogendruckmaschine (10) angetrieben werden.

3. Verfahren nach Anspruch 1,
**dadurch gekennzeichnet,**
**dass** zum Lackformwechsel alle Zylinder (21, 22) des jeweiligen Lackwerks (14) von einem dem Lackwerk (14) zugeordneten Direktantrieb angetrieben werden, und dass im Fortdruck der Gegendruckzylinder (21) des jeweiligen Lackwerks (14) vom Hauptantrieb der Bogendruckmaschine (10) und der Formzylinder (22) des jeweiligen Lackwerks (14) synchron bzw. registerhaltig vom Direktantrieb des jeweiligen Lackwerks (14) eigenmotorisch angetrieben wird.

4. Verfahren nach einem der Ansprüche 1 bis 3,
**dadurch gekennzeichnet,**
**dass** im Fortdruck alle Zylinder (16 bis 18) des oder jedes Druckwerks (13) vom Hauptantrieb der Bogendruckmaschine (10) angetrieben werden.

5. Verfahren nach einem der Ansprüche 1 bis 3,
**dadurch gekennzeichnet,**
**dass** im Fortdruck der Gegendruckzylinder (16) und der Übertragungszylinder (17) des oder jedes Druckwerks (13) vom Hauptantrieb der Bogendruckmaschine (10) und der Formzylinder (18) des oder jedes Druckwerks (13) synchron bzw. registerhaltig von einem Direktantrieb des jeweiligen Druckwerks (13) eigenmotorisch angetrieben wird.

## Claims

1. A method for operating a sheet-fed printing machine (10), wherein the printing machine (10) comprises a feeder, a delivery (12), at least one printing couple (13) at least one coater (14) and a plurality of drives, wherein each printing couple (13) comprises a plurality of cylinders (16 to 18), namely an impression cylinder (16), a transfer cylinder (17) rolling off the impression cylinder (16) and a form cylinder (18) rolling off the transfer cylinder (17), wherein each coater (14) comprises a plurality of cylinders (21, 22); namely an impression cylinder (21) and a form cylinder (22) rolling off the impression cylinder (21), wherein on the form cylinder (18) of the or each printing couple (13) at least one printing form each and on the form cylinder (22) of the or each coater (14) at least one coating form each are positioned, and wherein setting tasks on the or each coater (14) can be carried out parallelized with setting tasks on the or each printing couple (13) and a coating form change on a form cylinder (22) of a coater (14) can be performed parallelized with setting tasks on the or each printing couple (13), **characterized in that** for the coating form change the respective coater (14) is completely decoupled from a main drive of the sheet-fed printing machine (10) and the cylinders (21, 22) of the respective coater (14) are driven by a separate drive, and that following the execution of the coating form change the respective coater (14) is at least partially re-coupled synchronously or in register with the main drive of the sheet-fed printing machine (10).

2. The method according to Claim 1, **characterized in that** for the coating form change all cylinders (21, 22) of the respective coater (14) are driven by an auxiliary drive assigned to the coater (14) and that in the production run all cylinders (21, 22) of the respective coater (14) are driven by the main drive of the sheet-fed printing machine (10).

3. The method according to Claim 1, **characterized in that** for the coating form change all cylinders (21, 22) of the respective coater (14) are driven by a direct drive assigned to the coater (14), and that in the production run the impression cylinder (21) of the respective coater (14) is driven by the main drive of the sheet-fed printing machine (10) and the form cylinder (22) of the respective coater (14) is driven synchronously and in register by the direct drive of the respective coater (14) with its own motor.

4. The method according to any one of the Claims 1 to 3, **characterized in that** in the production run all cylinders (16 - 18) of the or each printing couple (13) are driven by the main drive of the sheet-fed printing machine (10).

5. The method according to any one of the Claims 1 to 3, **characterized in that** in the production run the impression cylinder (16) and the transfer cylinder (17) of the or each printing couple (13) are driven by the main drive of the sheet-fed printing machine (10) and the form cylinder (18) of the or each printing couple (13) is driven synchronously or in register by a direct drive of the respective printing couple (13) with its own motor.

## Revendications

1. Procédé d'utilisation d'une machine d'impression de feuilles (10), cette machine d'impression de feuilles (10) comprenant un margeur (11), un bras (12), au moins une unité d'impression (13), au moins une unité de vernissage (14) et plusieurs organes de commande, chaque unité d'impression (13) présentant plusieurs cylindres (16 à 18), à savoir un cylindre de contre-pression (16), un cylindre de transfert (17) roulant sur le cylindre de contre-pression (16) et un cylindre porte-clichés (18) roulant sur le cylindre de transfert (17), chaque unité de vernissage (14) présentant plusieurs cylindres (21, 22), à savoir un cylindre de contre-pression (21) et un cylindre porte-clichés (22) roulant sur le cylindre de contre-pression (21), au moins un cliché d'impression étant positionné respectivement sur le cylindre porte-clichés (18) de l'unité ou de chacune des unités d'impression (13), au moins un cliché d'impression et respectivement au moins un cliché de vernissage étant positionné respectivement sur le cylindre porte-clichés (18) de l'unité ou de chacune des unités de vernissage (14), et des opérations de montage pouvant être réalisées sur l'unité ou chacune des unités de vernissage (14) parallèlement à des opérations de montage sur l'unité ou chacune des unités d'impression (13) et un changement de cliché de vernissage pouvant être réalisé sur un cylindre porte-clichés (22) d'une unité de vernissage (14) parallèlement à des opérations de montage sur l'unité ou chacune des unités d'impression (13),
**caractérisé en ce que,**
pour le changement de cliché de vernissage, l'unité de vernissage respective (14) est dissociée complètement d'un organe de commande principale de la machine d'impression de feuilles (10) et que les cylindres (21, 22) de l'unité de vernissage respective (14) sont entraînés par un organe de commande séparé et que, après réalisation du changement de cliché de vernissage, l'unité de vernissage respective (14) est raccouplée du moins partiellement de manière synchrone ou suivant un registre à l'organe de commande principale de la machine d'impression de feuilles (10).

2. Procédé selon la revendication 1,
**caractérisé en ce que,**
pour le changement de cliché de vernissage, tous les cylindres (21, 22) de l'unité de vernissage respective (14) sont entraînés par un organe de commande auxiliaire associé à l'unité de vernissage (14) et que, pendant l'impression continue, tous les cylindres (21, 22) de l'unité de vernissage respective (14) sont entraînés par l'organe de commande principale de la machine d'impression de feuilles (10).

3. Procédé selon la revendication 1,
**caractérisé en ce que,**
pour le changement de cliché de vernissage, tous les cylindres (21, 22) de l'unité de vernissage respective (14) sont entraînés par un organe de commande directe associé à l'unité de vernissage (14) et que, pendant l'impression continue, le cylindre de contre-pression (21) de l'unité de vernissage respective (14) est entraîné par l'organe de commande principale de la machine d'impression de feuilles (10) et le cylindre porte-clichés (22) de l'unité de vernissage respective (14) est entraîné de manière synchrone ou suivant un registre par motorisation autonome par l'organe de commande directe de l'unité de vernissage respective (14).

4. Procédé selon une des revendications 1 à 3,
**caractérisé en ce que,**
pendant l'impression continue, tous les cylindres de l'unité ou de chacune des unités d'impression (13) sont entraînés par l'organe de commande principale de la machine d'impression de feuilles (10).

5. Procédé selon une des revendications 1 à 3,
**caractérisé en ce que,**
pendant l'impression continue, le cylindre de contre-pression (16) et le cylindre de transfert (17) de l'unité ou de chacune des unités d'impression (13) sont entraînés par l'organe de commande principale de la machine d'impression de feuilles (10) et que le cylindre porte-clichés (18) de l'unité ou de chacune des unités d'impression (13) est entraîné de manière synchrone ou suivant un registre par motorisation autonome par un organe de commande directe de l'unité d'impression respective (13).
